# FASCICULE DE BREVET EUROPEEN

(11) **EP 0 528 728 B1**
(45) Date de publication et mention de la délivrance du brevet: **10.07.1996**
(21) Numéro de dépôt: 92402288.2
(22) Date de dépôt: 13.08.1992
(51) Int. Cl.: B24B 31/02

(54) **Dispositif pour la mise en rotation des broches d'un tonneau de polissage**
Vorrichtung zum Antreiben der Spindeln eines Schleiftrommel
Device for rotating the spindles of a polishing barrel

(30) Priorité: 13.08.1991 FR 9110289
(43) Date de publication de la demande: 24.02.1993
(73) Titulaire: Coron, Bernard, F-39800 Poligny (FR)
(72) Inventeur: Coron, Bernard, F-39800 Poligny (FR)
(74) Mandataire: Bruder, Michel

(56) Documents cités:
- FR-A- 2 848 311
- US-A- 3 078 623

## Description

La présente invention concerne un dispositif pour la mise en rotation d'un tonneau de polissage plus particulièrement destiné au polissage de montures de lunettes, de boîtiers de montres et autres objets métalliques analogues selons le préambule de la revendication 1. Un tel dispositif est décrit dans le document FR-A-2 848 311.

On sait que le polissage des montures de lunettes métalliques ne peut être réalisé d'une manière homogène qu'au moyen d'un tonneau de polissage comprenant un système de broches entraînées en rotation autour d'un arbre coaxial d'un tambour contenant une charge abrasive, généralement formée de grenaille végétale enduite de crème abrasive ; les broches sont équipées d'épingles élastiques ou analogues servant à soutenir une à une les montures à l'intérieur du tonneau. Afin de réduire la durée nécessaire au polissage, ainsi que d'améliorer l'aspect de surface des montures qui doit être le plus brillant possible, on a imaginé d'entraîner également les broches en rotation sur elles-mêmes. A cet effet, il a été développé des systèmes d'entraînement par chaînes, courroies ou analogues permettant de faire se mouvoir les broches et le tonneau dans son ensemble à l'aide d'un ou de plusieurs organes moteurs. Par exemple, dans le brevet FR-2 479 727, il est décrit un appareil de polissage du type à cages comportant deux organes moteurs, l'un pour l'entraînement du tambour et l'autre pour le contrôle de la position et de la rotation relatives des cages ou broches par rapport au tambour. Il est clair cependant qu'une telle disposition est coûteuse et qu'en général, il est préférable d'équiper les tonneaux de polissage au moyen d'un unique moteur, la rotation des broches étant commandées par la rotation du tambour au travers d'une pignonnerie adaptant leurs vitesses respectives en fonction de l'efficacité de polissage souhaité.

A cet égard, on rappelle que l'efficacité du polissage dépend principalement de la vitesse de déplacement des pièces métalliques au travers de la charge, encore appelée vitesse résiduelle, qui est donnée par la différence entre la vitesse de chute de la charge abrasive à l'intérieur du tambour, prise au niveau des broches (proportionnelle à la vitesse de rotation du tambour) et la vitesse tangentielle des montures à polir (proportionnelles à la vitesse de rotation des broches sur elles-mêmes). Afin d'augmenter l'efficacité du polissage, on pourrait imaginer de faire tourner le tambour plus vite, mais la charge subirait alors une force centrifuge trop importante avec la conséquence qu'étant plaquée contre les parois intérieures du tambour, elle retomberait vers son fond d'une manière fortement saccadée. On est donc conduit, pour un diamètre donné du tambour, à limiter sa vitesse de rotation. Dans ces conditions, pour améliorer l'efficacité du polissage, il convient d'augmenter la vitesse de rotation des broches sur elles-mêmes. Parmi les systèmes actuels équipés d'un seul organe moteur on connaît bien un dispositif décrit dans le brevet français FR-A-2.484.311 qui permet de polir des objets métalliques disposés sur des broches en rotation ; le dispositif proposé se caractérise en ce qu'il est susceptible d'entraîner un tonneau comprenant un produit abrasif tout en entraînant dans sa rotation un jeu de broches par l'intermédiaire d'une chaîne sans fin et d'un entraîneur auxiliaire couplé sur l'axe de rotation du tambour principal de manière à ce que la rotation des broches soit inversée par rapport au sens de rotation dudit tambour. Si indéniablement le problème des temps de polissage semble réglé au moyen d'un tel dispositif, il n'en reste pas moins qu'il n'est pas possible de démultiplier exagérément le rapport de transformation des vitesses de rotation du tonneau et des broches car il se poserait alors un problème de résistance mécanique des broches au démarrage du tonneau. En effet, à la mise en rotation du tambour au fond duquel la charge abrasive est initialement immobile, le couple résistant appliqué sur les broches du fait de l'inertie de la charge est très élevé ; par conséquent, comme toutes les broches sont mises en rotation simultanément avec le tambour, il est impossible de leur imprimer une vitesse de rotation pour laquelle les broches et les pièces métalliques à polir noyées dans la charge risqueraient de se déformer ou de céder ; on est ainsi naturellement conduit à limiter le rapport de transformation des vitesses donné par la pignonerie d'entraînement.

La présente invention vise à remédier à ces inconvénients en proposant un procédé pour la mise en rotation d'un tonneau de polissage plus particulièrement destiné au polissage de montures de lunettes, de boîtiers de montres et autres - objets métalliques analogues fixés sur des broches périphériques d'un tambour fermé à ses deux extrémités et dans le fond duquel est placée une charge abrasive, ce procédé étant caractérisé en ce que lesdites broches sont mises en rotation après un temps de retard, le cas échéant réglable, par rapport à la mise en rotation dudit tambour, ce temps devant être inférieur ou égal à celui qui est nécessaire à la mise en équilibre de la charge à l'intérieur du tambour. Cet équilibre est obtenu lorsque la chute de la charge à l'intérieur du tambour forme un flux régulier s'écoulant sans à-coups.

Afin de mettre en oeuvre ce procédé au moyen d'un tonneau de polissage pourvu d'un seul organe moteur, entraînant à la fois le tambour et les broches, l'invention propose également un dispositif d'entraînement comportant au moins un pignon principal autour duquel s'enroule une chaîne sans fin mue par l'organe moteur de sorte à entraîner en rotation l'arbre du tambour, au moins un pignon secondaire monté fou autour de cet arbre et coopérant avec un pignon excentré, coaxial d'un arbre secondaire fixé sur l'un des flans latéraux de fermeture du tambour, au moins un pignon de renvoi, solidaire du même arbre que le pignon excentré et coopérant avec un ensemble de pignons d'entraînement des axes de rotation des broches, ce dispositif étant caractérisé en ce que le pignon secondaire, ou au moins un disque d'un engrenage directement lié à ce pignon secondaire, comporte au moins un index saillant latéral susceptible de venir en butée contre au moins un taquet fixe par rapport au tambour de sorte à stopper la rotation dudit pignon secondaire et à provoquer la mise en rotation des pignons d'entraînement des broches en déphasage après la mise en rotation du tambour.

Ainsi, à la mise en rotation du tambour, l'arbre secondaire est entraîné autour de l'arbre principal, ce qui provoque la mise en rotation du pignon secondaire jusqu'à ce que son index vienne en butée contre le taquet lui correspondant ; du fait que le pignon secondaire ne peut alors plus tourner, le pignon excentré est entraîné sur lui-même, ce qui provoque la mise en rotation du pignon de renvoi solidaire du même arbre et, par conséquent, celle des pignons d'entraînement des broches.

De même, lorsque, pour des raisons d'homogénéisation du polissage des objets se trouvant sur les broches, le sens de la rotation du tambour est inversé, le pignon secondaire devient libre en rotation car l'index qui lui est relié est éloigné de son taquet ; de ce fait, seul le tambour tourne et les broches sont immobiles. Après une rotation d'angle également contrôlable par le biais du même index et du même taquet pris à l'envers (rotation du pignon secondaire d'environ un tour), ou par le biais d'un second index coopérant avec un second taquet fixe par rapport au tambour, le pignon secondaire est immobilisé, ce qui provoque la mise en rotation inversée des broches de la manière décrite plus haut.

D'autres caractéristiques et avantages de la présente invention ressortiront mieux de la description qui va suivre d'un mode d'exécution d'un tonneau de polissage donné à titre d'exemple non limitatif en référence au dessin annexé sur lequel :
- la figure 1 est une vue en perspective partiellement éclatée du tonneau,
- la figure 2 est une vue en élévation frontale du tambour, montrant schématiquement la disposition des butées et des index coopérant pour retarder la mise en rotation des broches.

Le tonneau de polissage représenté sur les figures est assemblé autour d'un bâti 1 comportant deux piètements similaires 2 supportant, en partie haute, l'arbre de rotation 3 d'un tambour 4, par exemple de section droite décagonale, fermé à ses deux extrémités par des flans 5 pour contenir une charge abrasive 6. Assemblés en travers du tambour 4 pour s'étendre entre les deux flans 5 à une certaine distance de son arbre de rotation 3, un certain nombre d'axes 7, angulairement répartis d'une manière régulière, supportent des broches 8 servant, à l'aide d'épingles ou analogues, à maintenir des objets métalliques à polir.

Après chargement des broches 8, celles-ci sont mues en rotation sur elles-mêmes en même temps que le tambour 4 tourne autour de l'arbre 3. A cet effet, ce dernier est pourvu, extérieurement au tambour 4, d'un pignon principal 9 autour duquel vient s'enrouler une chaîne moteur sans fin 10 mue par un pignon d'entraînement 11 monté coaxial sur l'arbre d'un organe moteur 12 à fort couple. Complémentairement, un pignon secondaire 13, monté fou autour de l'arbre de rotation 3 par le biais de roulements à billes, et qui n'est donc pas entraîné positivement par l'organe moteur 12, coopère, par l'intermédiaire d'une chaîne intermédiaire sans fin 14, avec un pignon excentré 15 coaxial d'un arbre secondaire 16 dont il est solidaire. Cet arbre secondaire 16 est fixé, au travers de roulements, sur une équerre 17 solidaire de l'un des flans 5 de fermeture du tambour 4, et comporte également un pignon de renvoi 18 coopérant, par l'intermédiaire d'une chaîne secondaire sans fin 19, avec l'ensemble des pignons d'entraînement 20 fixés aux extrémités des axes 7 des broches 8 pour permettre leur mise en rotation. On notera également qu'un certain nombre de galets tendeurs à billes 21 sont aménagés entre certains pignons d'entraînement 20 des broches 8 de manière que la chaîne secondaire 19 soit tendue et puisse entraîner fermement lesdits pignons 20. A cet égard, la tension globale de la chaîne secondaire 19 peut être réglée par l'intermédiaire du déplacement de l'axe de rotation d'un pignon tendeur 22 le long d'un rayon du flan de fermeture 5 du tambour 4 sur lequel sont fixés les divers engrenages du système d'entraînement.

Ainsi constitué, le fonctionnement du tonneau de polissage serait le suivant : à la mise en rotation de l'organe moteur 12, la chaîne moteur 10 se tend et entraîne positivement le pignon principal 9 solidaire de l'arbre 3 du tambour 4, ce dernier se mettant donc à tourner. De ce fait, l'équerre 17 supportant l'arbre secondaire 16 est entraîné en rotation autour de l'arbre 3. D'un autre côté, comme la charge abrasive 6 s'oppose à la rotation sur elles-mêmes des broches 8 qui y sont noyées à la partie inférieure du tambour 4, aussi bien les pignons d'entraînement 20 de toutes les broches 8 que le pignon de renvoi 18 et le pignon excentré 15 ne peuvent tourner autour, respectivement, de leurs axes 7 et de l'arbre secondaire 16. Par conséquent, du fait que la chaîne intermédiaire 14 s'enroule autour du pignon excentré 15, le pignon secondaire 13, monté fou autour de l'arbre de rotation 3, se met à tourner sur lui-même. Comme rien n'est prévu pour arrêter sa rotation, on comprend que les broches 8 resteraient perpétuellement fixes et ne seraient jamais mises en rotation sur elles-mêmes.

Selon la variante d'exécution préférée de la présente invention, il est donc prévu que le pignon secondaire 13 soit solidarisé à une roue d'engrenage 23 également montée folle sur l'arbre de rotation 3 du tambour 4, cette roue d'engrenage 23 coopérant, par l'intermédiaire d'une chaîne auxiliaire sans fin 24, avec une seconde roue d'engrenage 25, d'axe fixe par rapport au bâti 1. Cette seconde roue d'engrenage 25 comporte, dans la variante représentée sur les figures, un premier index saillant latéral 26 sur l'une de ses faces susceptible de venir en butée contre un premier taquet d'arrêt 27 agencé sur ledit bâti 1, et un deuxième index saillant latéral 28 sur son autre face, susceptible de venir en butée contre un second taquet 29, agencé sur le bâti 1 en décalage angulaire par rapport audit premier taquet 27.

De cette façon, lorsqu'au démarrage du tambour 4, le pignon secondaire 13 est mis en rotation, ce dernier entraîne avec lui la roue d'engrenage 23 ; cette dernière, par l'intermédiaire de la chaîne auxiliaire 24, transmet sa rotation à la roue d'engrenage 25, amenant l'un des deux index 26 ou 28 contre leur taquet 27 ou 29 respectif, après un temps proportionnel à l'écart existant entre la position angulaire initiale de l'index 26, 28 et la position angulaire du taquet 27, 29. A partir du moment où la roue d'engrenage 25 est bloquée, l'ensemble formé par la roue d'engrenage 23 et le pignon secondaire 13 l'est également. Par conséquent, comme le tambour 4 continue pour sa part à tourner autour de l'arbre 3, la chaîne intermédiaire 14 force la rotation du pignon excentré 15 et, par là-même, celle de l'arbre secondaire 16 et du pignon de renvoi 18. Comme ce dernier est lié, par l'intermédiaire de la chaîne secondaire 19, à l'ensemble des pignons d'entraînement 20 fixés à l'extrémité des axes 7 des broches 8, ces dernières sont entraînées en rotation sur elles-mêmes.

Lorsque le sens de rotation du tambour 4 est inversé, l'index 26, 28 s'écarte de sa butée contre le taquet 27, 29 lui correspondant, provoquant à nouveau la rotation du pignon secondaire 13 et, par conséquent, l'arrêt des broches 8 qui n'ont pas l'inertie suffisante pour continuer à tourner dans la charge abrasive 6. Après une rotation amenant, par le même procédé, l'autre index 28, 26 en butée contre son taquet 29, 27, le pignon secondaire 13 s'arrête et les broches 8 sont à nouveau mises en rotation sur elles-mêmes. On notera également qu'entre chaque inversion du sens de rotation du tambour 4 et des broches 8, une temporisation réglable immobilise l'ensemble du tonneau.

Bien entendu, la vitesse de rotation des broches 8 dépend uniquement des rapports d'engrenage des pignons extrêmes 9 et 20 et elle est proportionnelle à la vitesse de rotation du tambour 4.

Selon une caractéristique complémentaire de la présente invention, la roue d'engrenage 25 portant les index 26 et 28 est montée folle autour d'un axe fixé au bâti 1 qui, pour des raisons pratiques de simplification, est le même que l'arbre de l'organe moteur 12 entraînant le pignon principal 9 par l'intermédiaire de la chaîne moteur 10.

On a réalisé un tonneau de polissage conforme à l'invention comportant dix broches 8 supportant chacune quarante montures de lunettes pour une capacité totale de 400 montures. Dans cette réalisation, le tambour 4 tourne à la vitesse de 20 tours/minute, tandis que les broches 8 sont entraînées sur elles-mêmes à 47 tours/minute ; le temps de polissage, avec une charge abrasive 7 formée de grenaille végétale enduite de crème abrasive, a ainsi pu être réduit de moitié (soit de 5 heures) par rapport à un polissage effectué en tonneau classique pour lequel il n'est possible pas d'animer les broches 8 au delà d'une vitesse de 7 tours/minute. On comprend en particulier que l'efficacité du polissage, qui dépend directement de la vitesse résiduelle telle que définie plus haut, soit effectivement largement améliorée.

## Revendications

1. Dispositif de polissage pour montures de lunettes, boîtiers de montres et autres objets métalliques analogues comprenant un tambour (4) pivotant autour d'un arbre (3) supporté par un bâti (1), fermé à ses deux extrémités par des flans (5), dans le fond duquel est placée une charge abrasive (6) et, s'étendant d'un flan (5) à l'autre, parallèlement à l'arbre (3) et à distance suffisante du même arbre (3), un certain nombre de broches (8) sur lesquelles sont fixés les objets à polir, lesdites broches (8) étant montées tournantes sur des axes (7) régulièrement répartis autour de l'arbre (3) du tambour (4) dont la rotation est obtenue par un organe moteur (12) auquel il est couplé par une chaine sans fin (10) et un pignon principal (9), dispositif *caractérisé* en ce que le tambour (4) comporte :
- au moins un pignon secondaire (13) monté fou autour de l'arbre (3) du tambour (4) couplé avec un pignon excentré (15) solidarisé coaxialement à un arbre secondaire (16) monté par des roulements sur l'un des flans latéraux (5) de fermeture dudit tambour (4),
- au moins un pignon de renvoi (18), solidaire du même arbre (16) entraînant par l'intermédiaire d'une chaîne (19) un ensemble de pignons (20) mettant en rotation les axes (7) des broches (8),
ledit pignon secondaire (13), ou au moins une roue d'engrenage (25) directement couplée à ce pignon secondaire (13), comportant au moins un index (26,28) saillant latéral susceptible de venir en butée contre au moins un taquet (27,29)) ou analogue, fixe par rapport au tambour (4), de manière à stopper la rotation dudit pignon secondaire (13) pour provoquer un décalage entre la mise en rotation du tambour (4) et la mise en rotation des pignons d'entraînement (20) des axes (7) des broches (8).

2. Dispositif selon la revendication précédente, caractérisé en ce que le pignon secondaire (13) monté fou sur l'arbre (3) d'entraînement du tambour comporte un unique index (26 ou 28) saillant latéral susceptible de venir en butée alternativement, selon le sens de rotation dudit pignon secondaire (13), contre au moins un montant du bâti (1) sur lequel est monté ledit tambour (4).

3. Dispositif selon la revendication 1, caractérisé en ce qu'une roue d'engrenage (23), solidaire du pignon secondaire (13), l'ensemble étant monté libre en rotation sur l'arbre d'entraînement (3) du tambour (4), coopère avec une seconde roue d'engrenage (25) d'axe fixe par rapport au bâti (1) sur lequel est monté ledit tambour (4), cette seconde roue d'engrenage (25) comportant au moins un index (26) saillant latéral sur l'une de ses faces, susceptible de venir en butée contre au moins un taquet (27) agencé sur ledit bâti (1).

4. Dispositif selon la revendication précédente, caractérisé en ce que le seconde roue d'engrenage (25) comporte un deuxième index (28) saillant latéral sur son autre face, susceptible de venir en butée contre un second taquet (29), agencé sur le bâti (1) du tonneau en décalage angulaire par rapport au premier taquet (27).

5. Dispositif selon l'une quelconque des revendications 3 ou 4, caractérisé en ce que la seconde roue d'engrenage (25) portant le ou les index (26, 28) est montée folle autour de l'arbre de l'organe moteur (12) entraînant le pignon principal (9) commandant la mise en rotation de l'arbre (3) du tambour (4).

## Claims

1. Device for polishing spectacle frames, watch cases and other like metallic objects, comprising a drum (4) pivoting about a shaft (3) supported by a frame (1), closed at its two ends by panels (5), in the bottom of which is placed an abrasive charge (6) and, extending from one panel (5) to the other, parallel to the shaft (3) and at a sufficient distance from the same shaft (3), a certain number of spindles (8) on which are fixed the objects to be polished, said spindles (8) being mounted to rotate on pins (7) regularly distributed around the shaft (3) of the drum (4) of which rotation is obtained by a drive member (12) to which it is coupled by an endless chain (10) and a principal pinion (9), device characterized in that the drum (4) comprises:
- at least one secondary pinion (13) mounted idly around the shaft (3) of the drum (4) coupled with an eccentric pinion (15) axially connected to a secondary shaft (16) mounted by roller bearings on one of the lateral panels (5) for closing said drum (4),
- at least one guide pinion (18) fast with the same shaft (16) driving via a chain (19) an assembly of pinions (20) rotating the pins (7) of the spindles (8),
said secondary pinion (13), or at least a gear wheel (25) directly coupled to this secondary pinion (13), comprising at least one lateral projecting index (26, 28) capable of abutting against at least one catch (27, 29) or the like, fixed with respect to the drum (4), so as to stop rotation of said secondary pinion (13) to provoke a shift between the rotation of the drum (4) and rotation of the pinions (20) for driving the pins (7) of the spindles (8).

2. Device according to the preceding Claim, characterized in that the secondary pinion (13) mounted idly on the shaft (3) for driving the drum comprises a single lateral projecting index (26 or 28) capable of abutting alternately, depending on the direction of rotation of said secondary pinion (13), against at least one upright of the frame (1) on which said drum (4) is mounted.

3. Device according to Claim 1, characterized in that a gear wheel (23), fast with the secondary pinion (13), the assembly being mounted to rotate freely on the drive shaft (3) of the drum (4), cooperates with a second gear wheel (25) of fixed axis with respect to the frame (1) on which said drum (4) is mounted, this second gear wheel (25) comprising at least one lateral projecting index (26) on one of its faces, capable of abutting against at least one catch (27) arranged on said frame (1).

4. Device according to the preceding Claim, characterized in that the second gear wheel (25) comprises a second lateral projecting index (28) on its other face, capable of abutting against a second catch (29) arranged on the frame (1) of the barrel in angular shift with respect to the first catch (27).

5. Device according to either one of Claims 3 or 4, characterized in that the second gear wheel (25) bearing the or each index (26, 28) is mounted idly around the shaft of the drive member (12) driving the principal pinion (9) controlling rotation of the shaft (3) of the drum (4).

## Patentansprüche

1. Vorrichtung zum Schleifen von Brillenfassungen, Uhrengehäusen und anderen ähnlichen Metallgegenständen, die eine Trommel (4), die um eine Welle (3) drehbar ist, die mittels eines Rahmens (1) getragen ist, die an ihren beiden Enden mittels Scheiben (5) abgeschlossen ist, in deren Boden eine Schleifladung (6) angeordnet ist, und sich von einer Scheibe (5) bis zur anderen, parallel zur Welle (3) und in genügendem Abstand von derselben Welle (3) erstreckend, eine bestimmte Anzahl von Spindeln (8), aufweist, auf denen die zu schleifenden Objekte befestigt sind, wobei die Spindeln (8) drehbar auf den Achsen (7) angebracht sind, die um die Welle (3) der Trommel (4) regelmäßig verteilt sind, deren Drehung mittels eines Antriebsorgans (12) erhalten ist, an das sie mittels einer Endloskette (10) und eines Hauptritzels (9) gekoppelt ist,
dadurch gekennzeichnet, daß die Trommel (4) aufweist:
- mindestens ein Abtriebsritzel (13), das beweglich um die Welle (3) der Trommel (4) angebracht ist, die mit einem exzentrischen Ritzel (15) gekoppelt ist, das koaxial mit einer Nebenwelle (16) fest verbunden ist, die mittels Wälzlager auf einer der seitlichen Abschlußscheiben (5) der Trommel (4) angebracht ist,
- mindestens ein Vorgelegezahnrad (18), das mit derselben Welle (16) fest verbunden ist, die mittels einer Kette (19) einen Satz von Ritzeln (20) antreibt, die die Achsen (7) der Spindeln (8) in Drehung versetzen, wobei das Abtriebsritzel (13) oder mindestens ein direkt an dieses Abtriebsritzel (13) gekoppeltes Getrieberad (25) mindestens einen seitlich vorspringenden Zeiger (26, 28) aufweist, der in der Lage ist, gegen mindestens einen Stopper (27, 29) oder dergleichen in Anschlag zu kommen, der in bezug auf die Trommel (4) derart feststehend ist, daß die Drehung des Abtriebsritzels (13) gestoppt wird, um zwischen dem Indrehungversetzen der Trommel (4) und dem Indrehungversetzen der Antriebsritzel (20) der Achsen (7) der Spindeln (8) eine Verlagerung hervorzurufen.

2. Vorrichtung nach dem vorangehenden Anspruch,
dadurch gekennzeichnet, daß das Abtriebsritzel (13), das auf der Antriebswelle (3) der Trommel beweglich angebracht ist, einen einzigen seitlich vorspringenden Zeiger (26 oder 28) aufweist, der in der Lage ist, entsprechend der Drehrichtung des Abtriebsritzels (13) gegen mindestens einen Ständer des Rahmens (1), auf dem die Trommel (4) angebracht ist, wechselweise in Anschlag zu kommen.

3. Vorrichtung nach Anspruch 1,
dadurch gekennzeichnet, daß ein Getrieberad (23), das mit dem Abtriebsritzel (13) fest verbunden ist, wobei das Ganze drehbeweglich auf der Antriebswelle (3) der Trommel (4) angebracht ist, mit einem zweiten Getrieberad (25) der Achse zusammenarbeitet, die in bezug auf den Rahmen (1) feststehend ist, auf dem die Trommel (4) angebracht ist, wobei das zweite Getrieberad (25) mindestens einen auf einer seiner Stirnflächen seitlich vorspringenden Zeiger (26) aufweist, der in der Lage ist, gegen mindestens einen Stopper (27), der auf dem Rahmen (1) angeordnet ist, in Anschlag zu kommen.

4. Vorrichtung nach dem vorangehenden Anspruch,
dadurch gekennzeichnet, daß das zweite Getrieberad (25) einen zweiten auf seiner anderen Stirnfläche seitlich vorspringenden Zeiger (28) aufweist, der in der Lage ist, gegen einen zweiten Stopper (29) in Anschlag zu kommen, der auf dem Rahmen (1) der Trommel in bezug auf den ersten Stopper (27) winkelverschiebbar angeordnet ist.

5. Vorrichtung nach einem der Ansprüche 3 oder 4,
dadurch gekennzeichnet, daß das zweite Getrieberad (25), das den oder die Zeiger (26, 28) trägt, beweglich um die Welle des Antriebsorgans (12) angebracht ist, das das Hauptritzel (9) antreibt, welches das Indrehungversetzen der Welle (3) der Trommel (4) steuert.
